# EUROPÄISCHE PATENTSCHRIFT

(11) **EP 0 059 246 B1**
(45) Veröffentlichungstag und Bekanntmachung des Hinweises auf die Patenterteilung: **17.04.1985**
(21) Anmeldenummer: 81108777.4
(22) Anmeldetag: 23.10.1981
(51) Int. Cl.: E06B 7/02, F24F 13/18

(54) **Fenster oder Tür mit einer eingebauten Schieberlüftung**
Window or door with a built-in slide ventilation
Fenêtre ou porte avec ventilation à coulisse incorporée

(30) Priorität: 26.02.1981 DE 3107234
(43) Veröffentlichungstag der Anmeldung: 08.09.1982
(73) Patentinhaber: Gretsch-Unitas GmbH Baubeschlagfabrik, D-71254 Ditzingen (DE)
(72) Erfinder: Maus, Julius, D-7000 Stuttgart-1 (DE)
(74) Vertreter: Schmid, Berthold, Dipl.-Ing.

## Beschreibung

Die Erfindung bezieht sich auf ein Fenster oder eine Tür mit einem Blend- und einem Flügelrahmen mit eingebauter Schieberlüftung, wobei wenigstens ein Teil mindestens eines der Holme des Blend- und/oder Flügelrahmens als Gehäuse od. dgl. der Schieberlüftung ausgebildet und von einem Lüftungskanal quer zur Fenster- oder Türebene durchsetzt ist. Ein derartiges Fenster bzw. eine solche Tür ist durch die DE-C-1 016 918 bereits bekanntgeworden. Die Schieberlüftung ist dort als Lüftung mit Drehschieber ausgebildet. Dieser ist unmittelbar in einen entsprechend breiten Schlitz des Rahmenholms eingesetzt, so daß man auf ein besonderes Lüftungsgehäuse verzichten kann. Andererseits macht aber der Schieber das Vorhandensein eines entsprechend breiten oder hohen Schitzes notwendig und dies führt insgesamt zu einer Verbreiterung des Querholmes. Letzteres hat einen Lichtverlust zur Folge, was zweifellos einen Nachteil darstellt.

Die Aufgabe der Erfindung besteht darin, ein Fenster oder eine Tür der eingangs genannten Art so weiterzubilden, daß durch die Schieberlüftung kein Lichtverlust bzw. keine Rahmenverbreiterung eintritt.

Zur Lösung dieser Aufgabe wird erfindungsgemäß vorgeschlagen, daß das Fenster bzw. die Tür gemäß dem Oberbegriff des Anspruchs 1 entsprechend dem kennzeichnenden Teil dieses Anspruchs ausgebildet ist. Durch die Verwendung einer der Glashalteleisten als Grundkörper der Schieberlüftung mit hin- und herbewegbarem Schieber ist eine Rahmenholmverbreiterung nicht erforderlich und die Glasfläche wird auch nicht reduziert. Insofern hat dieses Fenster bzw. diese Tür die volle Glasfläche zur Verfügung, die es auch bei einer Ausbildung ohne Schieberlüftung besitzt. Darüber hinaus zeichnet sich diese Schieberlüftung durch ihre besonders einfache Konstruktion aus. Dies gilt sowohl hinsichtlich der Fertigung als auch der Montage.

Aus dem Oberbegriff des Anspruchs 1 ergibt sich, daß die Schieberlüftung in den Blendrahmen und/oder den Flügelrahmen eingebaut werden kann. Außerdem ist es durchaus möglich, in ein- und denselben Rahmen mehr als eine Schieberlüftung einzubauen. Beispielsweise kann man über eine obere Schieberlüftung die verbrauchte Luft abführen und über eine untere Frischluft zuführen.

Eine weitere Lösung der gestellten Aufgabe ergibt sich aus Anspruch 9. Auch dort vermeidet man sowohl eine Verbreiterung des betreffenden Rahmenholms als auch eine Reduzierung der Lichtdurchtrittsfläche. Während sich besondere Ausgestaltungen der ersten Lösung aus den Ansprüchen 2 bis 8 ergeben, entnimmt man Weiterbildungen der zweiten Ausführungsform den Ansprüchen 10 bis 18.

Eine dritte Lösung der gestellten Aufgabe ergibt sich aus Anspruch 19. Diese Lösung zeichnet sich durch die gleichen Vorteile wie die beiden erstgenannten aus. Die Ansprüche 20 bis 27 beinhalten weitere vorteilhafte Ausgestaltungen dieser Ausführungsform.

Im sogenannten Abdeckrahmen der DE-A-2 918 409, der auf einen Blendrahmen aufgesetzt wird und somit im Grunde genommen eine Rahmenholmverbreiterung bewirkt, befindet sich zwar ein Lüftungskanal, in welchen die Luft beispielsweise über Öffnungen 56 ein- und über weitere Öffnungen 72 ausströmen kann. Vor diese Öffnungen kann ein Gitter 58 bzw. 74 geschoben werden. Hierbei handelt es sich um einen relativ kleinen Schieber (Fig. 2) und das Gitter dient nicht zum vollständigen Verschließen der Öffnung, vielmehr kann damit nur der wirksame Durchströmquerschnitt verkleinert und der Strömungswiderstand erhöht werden. Jede der genannten Öffnungen besitzt einen separaten Schieber. Damit liegt im Sinne des Oberbegriffs des Anspruchs 1 allenfalls eine »Schieberlüftung besonderer Art« vor, die aus mehreren, einzeln betätigbaren kleinen Schiebern besteht. Die Führung für diese Schieber ist im Gegensatz zur dritten Variante der Erfindung nicht an dem Profil selbst vorhanden, sondern an nicht näher bezeichneten und erläuterten, in Fig. 1 aber dargestellten eingesprengten Rahmen.

Besondere Ausgestaltungen des erfindungsgemäßen Fensters bzw. der erfindungsgemäßen Tür werden nachfolgend anhand von verschiedenen Ausführungsbeispielen erläutert.

Die Zeichnung zeigt verschiedene Ausführungsbeispiele der Erfindung. Es stellt dar
Fig. 1 in der Vorderansicht eine erste Ausführungsform eines Fensters von vorne,
Fig. einen Schnitt gemäß der Linie 11-11 der Fig. 1 in vergrößertem Maßstab,
Fig. 3 explosionsartig und perspektivisch Einzelteile der Fig. 2,
Fig. 4 eine zweite Variante eines Fensters, von vorne gesehen,
Fig.5 einen Schnitt gemäß der Linie V-V in vergrößertem Maßstab,
Fig.6 eine abgebrochene perspektivische Darstellung eines dritten, gemäß der Erfindung ausgebildeten Fensterflügels,
Fig. einen Schnitt gemäß der Linie VII-VII der Fig. 6 in vergrößertem Maßstab,
Fig. 8 eine Vorderansicht eines weiteren Ausführungsbeispiels anhand einer wenigstens schiebbaren Tür mit einem festen Feld, von außen gesehen,
Fig. 9 einen vergrößerten Schnitt entlang der Linie IX-IX der Fig. 8,
Fig. 10 nochmals in Vorderansicht eine wenigstens schiebbare Türe mit einem festen Feld in einem Blendrahmen als weitere Ausführungsform der Erfindung, ebenfalls von außen gesehen,
Fig. 11 einen Schnitt gemäß der Linie XI-XI der Fig. 10, und
Fig. 12 einen abgebrochenen Schnitt gemäß der Linie XII-XII in vergrößertem Maßstab,
Fig. 13 ein weiteres Ausführungsbeispiel der Distanzleiste in abgebrochener Darstellung.

Beim Ausführungsbeispiel der Fig. 1, 2 und 3 ist ein Teil des oberen Querholms des Flügelrahmens als Grundkörper der Schieberlüftung 1 ausgebildet. Genauer gesagt, handelt es sich bei dem Teil des oberen Querholms um die obere Glasleiste 2 für die Scheibe 3. Bei letzterer kann es sich selbstverständlich um eine Doppelglasscheibe, d. h. um eine sogenannte Isolierglasscheibe handeln. Wenn die Glasleiste 2 dieselbe Breite 4 aufweist wie die übrigen drei Glasleisten, so hat man bei dieser Schieberlüftung keinerlei Lichtverluste. Aber selbst bei etwas größerer Breite sind die Lichtverluste dieser Schieberlüftung äußerst minimal.

Die Glasleiste 2 bildet, wie gesagt, den Grundkörper 5 der im unteren Teil der Fig. 3 vergrößert dargestellten Schieberlüftung 1. Letztere ist beispielsweise dem oberen Querholm 6 des in einem Blendrahmen 8 wenigstens drehbar gelagerten Flügels 7 zugeordnet.

Die den Grundkörper 5 der Schieberlüftung 1 bildende Glasleiste 2 hat vorzugsweise einen etwa C-förmigen Querschnitt, wobei die innenliegenden C-Schenkel je eine Führungsnut 9 bzw. 10 für den Schieber 11 bilden. Damit ein Luftaustausch stattfinden kann, muß natürlich der Raum über der Glasscheibe 3 freigehalten werden, der an den übrigen drei Seiten in bekannter Weise durch ein beispielsweise in Fig. 7 gezeigtes Dichtmittel 12 ausgefüllt ist. Der Zusammenbau des gesamten Flügels 7 erleichtert sich natürlich wesentlich, wenn man den Spaltraum zwischen dem oberen Ende der Scheibe 3 und der Innenfläche 13 des oberen Querholms 6 mittels einer Distanzleiste 14 ausfüllt. Entsprechendes gilt natürlich bei einer alternativen oder zusätzlichen Montage der Schieberlüftung seitlich bzw. unten am Flügel.

Einer der C-Schenkel der Glasleiste 2, genauer gesagt, der beim Ausführungsbeispiel untere C-Schenkel 15, ist zur Bildung einer Abstützleiste 16 gegen die Glasscheibe 3 hin verlängert. Das unmittelbar an der Glasfläche anliegende Ende kann eine Nut 17 aufweisen. Aufgrund der winkelförmigen Gestalt der Distanzleiste 14 ist der obere Rand 18 der Glasscheibe 3 zwischen dem nach unten ragenden Schenkel 19 der Distanzleiste 14 und der Abstützleiste 16 der Glasleiste 2 spielfrei gehalten. Trotzdem kann der obere Querholm 6 des Flügelrahmens in gleicher Weise ausgebildet und hergestellt werden wie die übrigen, beim Ausbildungsbeispiel nicht mit einer Schieberlüftung versehenen Holme.

Der verlängerte untere C-Schenkel 15 ist vorteilhafterweise mit einer Auskehlung oder einem Falz 20 versehen, der mit der anliegenden Glasfläche 21 zusammen eine Aufnahmenut 22 für einen Versiegelungsstreifen 23 bildet.

Aus Fig. 2 ist ersichtlich, daß der verlängerte C-Schenkel 15 der Glasleiste 2 zwischen dem Falz 20 und der Führungsnut 10 für den Schieber 11 mehrere, im Längsabstand voneinander angeordnete Befestigungsbohrungen 24 aufweist, deren Achsen etwa senkrecht zur Ebene des Schiebers 11 verlaufen. Zweckmäßigerweise sind die äußeren Enden dieser Bohrungen 24 angesenkt.

Die Distanzleiste 14 hat, wie die Fig. 3 und 13 zeigen, an ihrer äußeren Winkelfläche im Abstand voneinander angebrachte Nuten 25 bzw. 26, die in eingebautem Zustand mit den zugeordneten Falzflächen 13 und 28 Luftdurchtrittskanäle 27 bilden. In Fig. 3 ist ein verhältnismäßig großer Kanalquerschnitt vorgesehen, während der Querschnitt in Fig. 13 wesentlich kleiner ist. Dafür sind es im letzteren Falle wesentlich mehr Kanäle, so daß im Endeffekt etwa die gleiche Kanal-Gesamtquerschnittsfläche herauskommt. Insbesondere das Ausführungsbeispiel gemäß Fig. 13 ähnelt aufgrund der geschilderten Ausbildung einer winkelförmigen Zahnstange, und es bietet den Vorteil eines Insekten-, insbesondere Fliegenschutzes.

Auch der Lüftungsschieber 11 ist in der Art einer Zahnstange mit rechteckigen Zähnen 29 ausgebildet. Ihre Größe entspricht zumindest derjenigen der Durchbrüche 30 im Grundkörper 5. Wie bei den üblichen Schieberlüftungen ist die Größe der Stege 31 zwischen den Durchbrüchen 30 etwa gleich groß wie letztere. Um die Breite 4 der Glasleiste 3 gering zu halten und möglichst entsprechend derjenigen der übrigen drei Glasleisten festlegen zu können, wurde einerseits die besondere Ausgestaltung des Schiebers 11 gewählt und andererseits die Führungsnut 9 für die Zahnköpfe oder freien Zahnenden 32 ganz flach ausgebildet, während die gegenüberliegende Führungsnut 10 für den Zahnstangenrücken 33 wesentlich tiefer ist. Man erreicht somit bei guter Führung einen maximalen Gesamt-Durchströmquerschnitt für die Luft. Bedient wird diese Schieberlüftung 1 über einen herkömmlichen Mechanismus, beispielsweise über ein drehbar gelagertes Bedienungselement 34.

Das geschilderte Ausführungsbeispiel eignet sich, wie auch Fig. 2 aufweist, insbesondere für Holzrahmen. Für den Grundkörper 5 der Schieberlüftung 1 und den Schieber 11 nimmt man zweckmäßigerweise Metall, insbesondere Aluminium. Die übrigen drei Glasleisten 2 können ohne weiteres aus Holz sein. Zur farblichen Anpassung kann man die sichtbare Fläche des Grundkörpers 5 kaschieren, eloxieren, lackieren oder in anderer Weise gestalten. Mit den Pfeilen ist in Fig. 2 symbolisch der Luftdurchtritt von außen nach innen versinnbildlicht, der jedoch auch in gegensätzlicher Richtung erfolgen kann. Bei Verwendung einer oberen und unteren Schieberlüftung wird die verbrauchte wärmere Luft normalerweise durch die obere Schieberlüftung abströmen, während die Zuströmung über die untere Schieberlüftung erfolgt.

Beim Ausführungsbeispiel der Fig.4 und 5 sind in den oberen Querholm 35 und den unteren Querholm 36 des Blendrahmens 37 je eine Schieberlüftung 38 bzw. 39 eingebaut. Der Flügel ist mit 40 bezeichnet. Es handelt sich auch hier um ein Fenster, jedoch darf dies weder bei diesem Ausführungsbeispiel, noch bei sämtlichen anderen einschränkend verstanden werden. Die in einen Blend- oder Flügelrahmen eines Fensters eingebauten Schieberlüftungen sind jeweils auch für einen Blend- oder Flügelrahmen einer Tür geeignet und umgekehrt.

Wenigstens der obere Querholm 35 und der untere Querholm 36 des Blendrahmens 37 dieser Variante der Erfindung sind durch Profilstäbe aus Kunststoff, Aluminium od. dgl. gebildet. Die vertikalen Holme 41 und 42 des Blendrahmens 37 bestehen beim Ausführungsbeispiel aus Holz. Die vier Holme sind, wie Fig. 4 zeigt, nicht auf Gehrung gearbeitet, vielmehr laufen der obere und der untere Querholm 35 bzw. 36 durch. Die Verbindung dieser vier Blendrahmenholme erfolgt mit Hilfe von Schrauben 43 und 44, welche entsprechende Bohrungen der vier Holme durchsetzen und die in Spannsegmente 45 bzw. 46 eingeschraubt sind, welche sich in Querbohrungen 47 bzw. 48 der Vertikalholme 41 bzw. 42 befinden.

Zur Vermeidung von Kältebrücken bzw. Schwitzwasser an der Innenseite sind die Querholme 35 und 36 aus zwei insbesondere rastend oder schnappend miteinander verbundenen, profilierten Holmelementen 49 und 50 bzw. 59 und 60 aufgebaut. Die Profilwand 51 bzw. 52 hat Lüftungsöffnungen 53 bzw. 54, hinter denen jeweils ein Lüftungsschieber 55 bzw. 56 senkrecht zur Bildebene (Fig. 5) verschiebbar gelagert ist. Beide sind wiederum in nicht gezeigter, aber bekannter Weise mittels eines Antriebs oder auch nur eines einfachen, nach außen hindurchgeführten Griffes von der geöffneten in die geschlossene Stellung bzw. umgekehrt zu überführen. In bevorzugter Weise ist die Profilwand 51 bzw. 52 ein Teil des vorzugsweise aus Kunststoff hergestellten profilierten Holmelements 49 bzw. 59. Die beiden anderen profilierten Holmelemente 50 bzw. 60 bestehen zweckmäßigerweise aus Aluminium oder anderem Leichtmetall. In beiden Fällen handelt es sich um stranggepreßte bzw. extrudierte Profile.

Die Lüftungsschieber 55 und 56 laufen in zwei wiederum angeformten Führungsnuten 57 bzw. 58. Ihre Lüftungsöffnungen 61 bzw. 62 entsprechen hinsichtlich Größe und Form denjenigen 53 bzw. 54 ihres einstückig am Profilelement 49 bzw. 59 ausgebildeten Grundkörpers 63 bzw. 64.

Die genaue Ausbildung der Profile bzw. der profilierten Holmelemente 49, 50 bzw. 59, 60 ergibt sich aus Fig. 5 der Zeichnung. Wesentlich ist hinsichtlich der Lüftung vor allen Dingen, daß die gegen den Flügelüberschlag 65 weisende Blendrahmenfläche 66 bzw. 67 des unteren Querholms 36 bzw. des oberen Querholms 35 gegenüber der Innenfläche 68 des Flügelüberschlags 65 bzw. gegenüber der Anschlagebene teilweise etwas zurückversetzt ist, um eine Ein- bzw. Ausströmöffnung 69 bzw. 70 zu bilden. Die Profile bzw. die profilierten Holmelemente 49 und 59 sind so gestaltet, daß beispielsweise die verbrauchte Abluft über die Austrittsöffnung 70 bis zu den Lüftungsöffnungen 54 der Schieberlüftung 38 strömen und, falls der Schieber 56 geöffnet ist, in die Kammer 71 des profilierten Holmelements 60 eintreten kann. Diese Kammer verläßt sie über eine nach unten gerichtete, schlitzförmige Öffnung 72 des Holmelements 60. Anstelle eines durchgehenden Schlitzes kann man auch mehrere einzelne Lüftungsöffnungen vorsehen.

Die Frischluft tritt über die schlitzförmige Öffnung 73 bzw. entsprechende Lüftungsöffnungen des Holmelements 50 in dessen Kammer 74 ein und erreicht über eine weitere schlitzförmige Öffnung od. dgl. den Schieber 55 der unteren Schieberlüftung 39. Wenn letztere geöffnet ist, kann die Frischluft über die Lüftungsöffnungen 53 der Schieberlüftung 39 bzw. des profilierten Holmelements 49 zur Austrittsöffnung 69 strömen. Die erwähnten weiteren Quer-Durchströmöffnungen 72, 73 und 75 befinden sich an weiteren Profilwänden 76, 77 und 78.

Das dritte Ausführungsbeispiel (Fig.6 und 7) zeigt wiederum eine in den Flügel 79 eingebaute Schieberlüftung 80. Sie ist in bevorzugter Weise als Doppellüftung mit zwei Schiebern 81 und 82 ausgebildet, die man zweckmäßigerweise mit einem gemeinsamen Antrieb versieht oder derart kuppelt, daß sie zugleich von der Schließ- in die Öffnungsstellung und umgekehrt verschoben werden können. Hierzu dient die Handhabe 83 an der Vorderseite des Flügels 79. Zur einwandfreien Be- und Entlüftung reicht jedoch ein einziger Schieber aus, doch ergibt die Ausbildung als Doppel-Schieberlüftung eine Abdichtwirkung, wie man sie mit einer einfachen Schieberlüftung nicht erzielen kann. Wenn man den zweiten Schieber 82 wegläßt, so sind die weiteren Durchbrüche 84 derProfilwand 85, welche denjenigen 86 der Profilwand 87 und natürlich auch den Lüftungsöffnungen 88 und 89 der beiden Schieber 81 und 82 entsprechen, von ihrer Wirkung her mit den Durchbrüchen oder schlitzförmigen Öffnungen 73 und 75 der Fig. 5 vergleichbar. Der einzige Unterschied besteht dann darin, daß sie unmittelbar fluchtend zueinander angeordnet und gleich dimensioniert sind. Der Grundkörper der raumeinwärts gelegenen Schieberlüftung bzw. Schieberlüftungshälfte ist durch die Profilwand 87 des profilierten Holzelements 90 gebildet, an welches auch die Führungen für den Schieber 81 angeformt sind. Ein Teil der Profilwand 85 bildet den Grundkörper für die andere Schieberlüftung bzw. Schieberlüftungshälfte, und sie gehört dem profilierten Holmelement 91 des oberen Querholms 92 des Flügelrahmens 79 an. Das profilierte Holmelement 90 besteht vorzugsweise aus Aluminium. Auch das profilierte Holmelement 91 wird aus Aluminium hergestellt.

Diese Ausführungsform ist insofern besonders vorteilhaft, als man die Lüftungsschlitze vom Rauminnern her nicht sieht und außerdem eine weitgehend zugfreie Belüftung möglich ist. Das Einströmen der frischen Luft ist mit Pfeilen in Fig. 7 symbolisiert. Das Abströmen erfolgt in Gegenrichtung durch denselben Holm, sofern man nicht am unteren Querholm 93 eine weitere Schieberlüftung oder Doppel-Schieberlüftung einbaut. Im übrigen zeigt die Fig. 6 der Zeichnung, daß es sich in bevorzugter Weise um ein Fenster mit einem aus hölzernen Holmen bestehenden Blendrahmen 94 handelt, dessen Flügel beim Ausführungsbeispiel drei hölzerne Holme besitzt, und zwar gemäß Fig. den linken und rechten Längsholm sowie den unteren Querholm 93.

Der obere Querholm besteht, wie gesagt, aus den beiden profilierten Holmelementen 90 und 91, die aus Kunststoff bzw. Metall bestehen können, insbesondere aber beide aus Aluminium gefertigt sind. An der Stirnkante des Flügelüberschlags sind Luftdurchtrittschlitze 95 vorgesehen. Vergleichbare Luftdurchtrittschlitze oder gegebenenfalls auch ein durchgehender Lüftungs-Längsschlitz 96 ist an der äußeren Unterseite des profilierten Holmelements 91 vorgesehen.

Die beiden profilierten Alu-Holmelemente 90 und 91 sind über Leisten oder Stege 97 und 98 aus Isoliermaterial miteinander verbunden. Der äußere, von der Scheibe 99, insbesondere Isolierglasscheibe, weiter entfernte isolierende Steg 98 ist an seiner Außenseite mittels einer Profilschiene 100 überdeckt.

Diese ist ebenso wie die beiden Stege 97 und 98, formschlüssig mit den beiden profilierten Holmelementen 90 und 91 verbunden. Sie hat im wesentlichen die Gestalt einer U-Schiene. Aufgrund dessen ist sie zur Aufnahme eines Beschlags, insbesondere Dreh-Kipp-Beschlags, z B. Verschlusses, gut geeignet. Während das innere und das äußere Profilelement 90, 91 aus Aluminium od. dgl. Metall besteht, wird die Profilschiene 100 aus Kunststoff hergestellt. Beim Ausführungsbeispiel der Fig. 8 und 9 ist außer dem Flügel 101 in den Blendrahmen 102 auch noch ein festes Feld 103 eingebaut. Der obere Querholm 104 des Blendrahmens 102 besteht aus dem äußeren Holmelement 105, dem inneren Holmelement 106 und dem beide verbindenden Zwischenholmelement 107. Bei dieser Ausführungsform der Erfindung besteht das Zwischenholmelement aus mindestens einem Profilstab 108 oder einem Hohlprofil, der bzw. das an seiner bzw. seinen sich parallel zur Rahmenebene erstreckende Leiste bzw. Leisten 109, 110 eine Grundkörperlochung 111 bzw. 112 aufweist. Unmittelbar hinter wenigstens einer Lochung 112 befinden sich Führungsnuten 113, 114 für einen Lüftungsschieber 115. Beim Ausführungsbeispiel sind diese Führungsnuten 113, 114 verhältnismäßig breit gehalten, um einen im Querschnitt U-förmigen Lüftungsschieber verwenden zu können, der eine verkantungsfreie Verschiebung und gute Stabilität gewährleistet. Statt dessen könnte man auch ein Vierkantrohr verwenden, das an zwei gegenüberliegenden Flächen mit Lüftungsöffnungen 116 versehen ist. Es ist ohne weiteres möglich, auch unmittelbar hinter der Grundkörperlochung 111 einen weiteren Lüftungsschieber anzubringen und entsprechende Führungsnuten hierfür anzuformen. Beide könnten dann in der vorbeschriebenen Weise miteinander gekuppelt werden. Die Betätigung dieser Schieberlüftung oder -lüftungen erfolgt in der vorbeschriebenen Weise, z. B. über eine Handhabe 83 gemäß Fig. 6. Um ein Eindringen von Regen zu verhindern, kann man, zumindest in gefährdeten Lagen, die Grundkörperlochungen 111 außen mittels einer Wetterschutzleiste 117 überdecken. Die Schieberlüftung ist mit 136 bezeichnet.

Eine weitere Variante der Erfindung wird wiederum anhand eines wenigstens schiebbaren Flügels 118 demonstriert, der sich in der Schließlage neben einem festen Feld 119 befindet, wobei beide von einem gemeinsamen Blendrahmen 120 umgeben sind. Der untere Querholm des Blendrahmens 120 ist vorzugsweise zweiteilig ausgebildet, und er besteht aus dem insbesondere hölzernen unteren Holmelement 121 und dem aufgesetzten, zweckmäßigerweise mehrteiligen Aufsatzprofil 122. Im Falle einer einteiligen Ausbildung besteht letzteres aus Aluminium. Im übrigen kann man mit Vorteil auch eine sogenannte Rohrschwelle verwenden, bei der das Holmelement 121 und das Aufsatzprofil einstükkig aus Aluminium od. dgl. gefertigt sind. Beim Ausführungsbeispiel findet eine isolierte Konstruktion Verwendung. Diese besteht im wesentlichen aus dem beispielsweise aus Aluminium, auf jeden Fall aber aus Metall bestehenden äußeren Profilteil 123 und dem inneren, aus Kunststoff gefertigten Profilteil 124 sowie einer vorzugsweise metallenen, insbesondere Alu-Laufschiene 125 für den Flügel 118 und dem Füllelement 126, welches zwischen einem Stützelement 127 und der Laufschiene 125 bzw. dem inneren Profilteil 124 angeordnet ist. Das äußere Profilteil 123 und die Laufschiene 125 sind jeweils schnappend oder rastend mit dem inneren Profilteil 124 verbunden, wobei hinsichtlich der Ausbildung dieser Profile und ihrer Verbindung auf Fig. 12 verwiesen wird. Das Stützelement 127, das Füllelement 126 und die Laufschiene 125 sind separat gefertigte Profilteile, jedoch ist es ohne weiteres möglich, wenigstens zwei davon einstückig herzustellen. Das Füllelement 126 bildet erfindungsgemäß auch den Grundkörper einer Schieberlüftung 128. Es besitzt innen angeformte Führungen für den Lüftungsschieber 129.

Das Stützelement 127 und das Füllelement 126 haben im wesentlichen einen U-förmigen Querschnitt mit nach unten gerichteten Schenkeln. Die beiden U-Schenkel oder Profilwandungen 130, 131 des Stützelements 127 sind insbesondere an ihrem unteren Ende mit Luftdurchtrittsöffnungen 132 bzw. 133 versehen, und auch der Schenkel bzw. die Profilwand 134 des Füllelements 126 weist derartige Luftdurchtrittsöffnungen 135 auf. Somit ist ein Luftdurchtritt, beispielsweise im Sinn der in Fig. 12 eingezeichneten Pfeile, möglich. Die Luftdurchtrittsöffnungen befinden sich nur im Bereich des festen Feldes 119. Der Schieber 129 kann wiederum in bekannter Weise über einen Mechanismus oder eine einfache Handhabe verschoben werden.

Es wird ausdrücklich darauf hingewiesen, daß die verschiedenen Ausführungsbeispiele auch in Kombination verwendet werden können. Dies gilt insbesondere für die Varianten der Fig. 8 und 10.

## Patentansprüche

1. Fenster oder Tür mit einem Blend- und einem Flügelrahmen mit einer eingebauten Schieberlüftung (1), wobei wenigstens ein Teil mindestens eines der Holme (6) des Blend- und/oder Flügelrahmens (7) als Gehäuse od. dgl. der Schieberlüftung ausgebildet und von einem Lüftungskanal quer zur Fenster- oder Türebene durchsetzt ist, dadurch gekennzeichnet, daß zur Vermeidung einer Glasflächenreduzierung bzw. Rahmenholmverbreiterung als Grundkörper der Schieberlüftung (1) eine Glashalteleiste (2) ausgebildet ist, welche im wesentlichen die gleichen Abmessungen aufweist wie die übrigen Glashalteleisten des Fensters- bzw. Türrahmens, wobei zum Luftaustausch ein Spaltraum zwischen dem oberen Ende der Scheibe (3) und der Innenfläche des angrenzenden Holmelements (6) freigegeben ist und wobei der Schieber (11) als Flachschieber geformt sowie die Schieberführung in der Glashalteleiste ausgebildet ist.

2. Fenster oder Tür nach Anspruch 1, dadurch gekennzeichnet, daß die den Grundkörper bildende Glashalteleiste (2) einen etwa C-förmigen Querschnitt aufweist und die innenliegenden C-Schenkel je eine Führungsnut (9, 10) für den Schieber bilden.

3. Fenster oder Tür nach Anspruch 2, dadurch gekennzeichnet, daß einer (15) der C-Schenkel der Glasleiste (2) zur Bildung einer Abstützleiste (16) für die Scheibe (3) gegen diese hin verlängert ist.

4. Fenster oder Tür nach Anspruch 3, dadurch gekennzeichnet, daß der verlängerte C-Schenkel (15) der Glashalteleiste (2) eine Auskehlung oder einen Falz (20) an seiner vom unverlängerten C-Schenkel abgewandten Seite aufweist, die mit der an dieser Glashalteleiste (2) anliegenden Glasfläche (21) eine Aufnahmenut (22) für einen Dicht- oder Versiegelungsstreifen (23) bildet.

5. Fenster oder Tür nach Anspruch 4, dadurch gekennzeichnet, daß derverlängerte C-Schenkel (15) der Glashalteleiste (2) zwischen dem Falz (20) od. dgl. und der Führungsnut (10) für den Schieber (11) mehrere, im Längsabstand voneinander angeordnete Befestigungsbohrungen (24) aufweist, deren Achsen etwa senkrecht zur Ebene des Schiebers (11) verlaufen.

6. Fenster oder Tür nach wenigstens einem der vorhergehenden Ansprüche, dadurch gekennzeichnet, daß zwischen den Scheibenrand (18) und eine Falzanlagefläche (13) des die Lüftung (1) aufweisenden Holms (6) für die den Grundkörper (5) bildende Glashalteleiste (2) eine im Querschnitt winkelförmige Distanzleiste (14) geschaltet ist, welche die Scheibe an ihrer von der Glashalteleiste abgewandten Fläche hintergreift und den Zwischenraum zwischen der Scheibe (3) der Glashalteleiste (2) und der Falzanlagefläche (13) ausfüllt, und daß die Distanzleiste (14) Luftdurchtrittskanäle (27) aufweist oder teilweise bildet.

7. Fenster oder Tür nach Anspruch 6, dadurch gekennzeichnet, daß die Distanzleiste (14) in der Art einer Zahnstange ausgebildet ist.

8. Fenster oder Tür nach wenigstens einem der vorhergehenden Ansprüche, dadurch gekennzeichnet, daß der Lüftungsschieber (11) in der Art einer Zahnstange mit rechteckigen Zähnen (29) ausgebildet ist und die Führungsnut (10) für den Zahnstangenrücken (33) tiefer ist als diejenige (9) für die freien Zahnenden (32).

9. Fenster oder Tür nach dem Oberbegriff des Patentanspruchs 1, dadurch gekennzeichnet, daß zur Vermeidung einer Glasflächenreduzierung bzw. Rahmenholmverbreiterung als Grundkörper der Schieberlüftung ein zwischen einem Holmelement (105, 121) des äußeren Blendrahmens und einem dazu parallelen angrenzenden inneren Holmelement (106, 119) eines verglasten festen Feldes (103) angeordnetes, hohles, schmales Zwischenholmelement (107; 126, 127) ausgebildet ist, wobei der Schieber (115, 129) als Flachschieber geformt und die Schieberführung in dem Zwischenholmelement ausgebildet ist.

10. Fenster oder Tür nach Anspruch 9, dadurch gekennzeichnet, daß das Zwischenholmelement aus mindestens einem Profilstab (108) oder einem Hohlprofil besteht, der bzw. das an seinem bzw. seinen sich parallel zur Rahmenebene erstreckende Leiste bzw. Leisten (109, 110) eine Grundkörper-Lochung (111, 112) aufweist, wobei unmittelbar hinter wenigstens einer der Grundkörperlochungen (111, 112) die Führungsnuten (113, 114) für den Lüftungsschieber (115) angeformt sind.

11. Fenster oder Tür nach Anspruch 10, dadurch gekennzeichnet, daß die Breite der Füh rungsnuten etwa der Höhe des Schiebers entspricht und der Schieber (115) zur Bildung eines U-förmigen Querschnitts abgewinkelte Längsränder aufweist.

12. Fenster oder Tür nach Anspruch 10 oder 11, dadurch gekennzeichnet, daß der Blendrahmen außen eine Wetterschutzleiste (117) trägt, welche das Zwischenholmelement mit Abstand übergreift.

13. Fenster oder Tür nach Anspruch 9, dadurch gekennzeichnet, daß der Rahmenholm der untere Querholm eines Blendrahmens (120) für mindestens je ein festes Feld (119) und einen wenigstens schiebbaren Flügel (118) ist und sich die Schieberlüftung (128) zwischen den Ebenen des festen Feldes und des Flügels befindet.

14. Fenster oder Tür nach Anspruch 13, dadurch gekennzeichnet, daß der Rahmenholm im wesentlichen aus einem unteren Holmteil (121) und einem Aufsatzprofil (122) mit Laufschiene (125) besteht, wobei das Aufsatzteil einen Grundkörper für die Schieberlüftung (128) bildet.

15. Fenster oder Tür nach Anspruch 14, dadurch gekennzeichnet, daß das Aufsatzteil (122) ein Stützelement (127) für das feste Feld (119) bildet oder mindestens zweiteilig ausgebildet ist, wobei eines dieser Teile das Aufsatzteil (122) ist, und daß sich zwischen dem Aufsatzteil und der Laufschiene (125) für den Flügel (118) die Schieberlüftung (128) befindet, wobei das Stützelement (127) mit Luftdurchtrittsöffnungen (132, 133) versehen ist.

16. Fenster oder Tür nach Anspruch 15, dadurch gekennzeichnet, daß sich die Schieberlüftung an einem separaten, zwischen dem Stützelement (127) und der Laufschiene (125) gelegenen Teil des Aufsatzprofils (122) befindet, welches ein Füllelement (126) bildet.

17. Fenster oder Tür nach Anspruch 16, dadurch gekennzeichnet, daß das Füllelement (126) und das Stützelement (127) einen im wesentlichen U-förmigen Querschnitt aufweisen, wobei sich die Luftdurchtrittsöffnungen (132, 133) des Stützelements (127) an dessen nach unten gegen das untere Holmelement (121) weisenden U-Schenkeln bzw. Profilwandungen (130, 131) befinden und der dem Stützelement (127) benachbarte U-Schenkel bzw. Profilwand (134) des Füllelements (126) ebenfalls Luftdurchtrittsöffnungen (135) aufweist.

18. Fenster oder Tür nach Anspruch 17, dadurch gekennzeichnet, daß an das Füllelement (126) Führungen für den Lüftungsschieber (129) angeformt sind.

19. Fenster oder Tür nach dem Oberbegriff des Patentanspruchs 1, bei dem bzw. der zur Vermeidung einer Glasflächenreduzierung bzw. Rahmenholmverbreiterung der Holm als Hohlprofilstab ausgebildet ist und an zwei in Durchströmöffnung hintereinander liegenden Profilwänden Luftdurchtrittsöffnungen ausgebildet sind, an denen sich Lüftungsschieber befinden, dadurch gekennzeichnet, daß alle Lüftungsöffnungen wenigstens einer dieser Profilwände (51, 52; 85, 87) mittels eines gemeinsamen Schiebers (55, 56; 81, 82) überdeckbar sind, der in einer durchgehenden Schieberführung gelagert ist, wobei die Schieberführung durch angeformte Führungsnuten (57, 58) des Profilstabes (35, 36; 90, 91) unmittelbar hinter ihrer Profilwand (51, 52; 85, 87) angeformt sind.

20. Fenster oder Tür nach Anspruch 19, dadurch gekennzeichnet, daß sich die Schieberlüftung (38, 39) am Blendrahmen (37) befindet, dessen gegen den Flügelüberschlag (65) weisende Rahmen- bzw. Holmfläche (66,67) zumindest des die Schieberlüftung aufweisenden Holms (35, 36) im Bereich des Flügelüberschlags (65) zur Bildung einer Ein- oder Austrittsöffnung (69, 70) gegenüber der Anschlagebene zumindest teilweise zurückversetzt ist.

21. Fenster oder Tür nach Anspruch 19 oder 20, dadurch gekennzeichnet, daß der Holm (35, 36) aus wenigstens zwei profilierten Holmelementen (49, 50; 59, 60) aufgebaut ist, von denen das eine (50, 60) aus Aluminium od. dgl. gefertigt ist und ein äußeres Holmteil bildet, während das andere (49, 59) aus Kunststoff besteht und ein inneres Holmteil ist, und daß der Lüftungsschieber (55, 56) am inneren Holmteil gelagert ist.

22. Fenster oder Tür nach Anspruch 21, dadurch gekennzeichnet, daß die beiden profilierten Holmelemente (49, 50; 59, 60) rastend oder schnappend miteinander verbunden sind.

23. Fenster oder Tür nach wenigstens einem der Ansprüche 20 bis 22, dadurch gekennzeichnet, daß der Blendrahmen (37) aus je einem durchlaufenden oberen (35) und unteren Querholm (36) und je einem zwischengeschalteten linken und rechten vertikalen oder Längsholm (41,42) besteht, die über Schrauben (43, 44) und Muttern (45, 46) od. dgl. miteinander verbunden sind, wobei die beiden Querholme mit je einer Schieberlüftung (38, 39) ausgestattet sind.

24. Fenster oder Tür nach Anspruch 19, wobei eine weitere Holm-Profilwand mit Durchbrüchen versehen ist, dadurch gekennzeichnet, daß die Durchbrüche (86) etwa gleich gestaltet sind wie diejenigen (84) eines zweiten, unmittelbar neben dieser Profilwand (85) in angeformten Führungsnuten verschiebbaren Lüftungsschiebers (82).

25. Fenster oder Tür nach Anspruch 24, dadurch gekennzeichnet, daß der die beiden Schieberlüftungen (80) aufweisende Holm (92) aus einem äußeren profilierten Holmelement (90) und einem inneren profilierten Holmelement (91) besteht, die über Leisten oder Stege (97, 98) aus Isoliermaterial miteinander verbunden sind und von denen jeder eine Schieberlüftung aufweist.

26. Fenster oder Tür nach Anspruch 25, dadurch gekennzeichnet, daß der äußere, von der Scheibe (99) weiter entfernte, isolierende Steg (98) an seiner Außenseite mittels einer Profilschiene (100) überdeckt und diese insbesondere formschlüssig mit den beiden profilierten Holmelementen (90, 91) verbunden ist, und sie vorzugsweise an ihrer Außenseite einen Aufnahmekanal (138) für einen Fenster- bzw. Türbeschlag, z. B. Drehkippbeschlag, aufweist.

27. Fenster oder Tür nach Anspruch 25 oder 26, dadurch gekennzeichnet, daß das innere profilierte Holmelement (90) im wesentlichen die Gestalt eines Rechteckrohres hat und es die Innenfläche eines Flügelholms (92) und dessen Flügelüberschlag bildet, wobei sich an der Stirnkante des Flügelüberschlags dieses Holms Luftdurchtrittsöffnungen (95) befinden.

## Claims

1. Window or door with a window frame and a casement frame with a built-in sliding ventilator (1), at least one of the cross-members (6) of the window and/or casement frame (7) being constructed as a housing or the like for the sliding ventilator and being traversed by a ventilating duct transversely of the window or door plane, characterised in that, to avoid reduction of the glazed area or widening of the frame cross-members, a glass-retaining strip (2) is constructed as the basic member of the sliding ventilator (1) and is of substantially the same dimensions as the other glass retaining strips of the window or door frame and in that for air exchange a clearance is left between the top end of the pane (3) and the inside face of the adjacent cross-member element (6), the slide (11) being flat, as is the slide guide in the glass retaining strip.

2. Window or door according to Claim 1, characterised in that the glass retaining strip (2) constituting the basic member has a substantially C-shaped cross-section, the C-arms which are on the inside in each case forming a guide groove (9, 10) for the slider.

3. Window or door according to Claim 1, characterised in that one (15) of the arms of the C of the glass retaining strip (2) is extended in the direction of the pane (3) to form a supporting strip (16) for the pane (3).

4. Window or door according to Claim 3, characterised in that the lengthened arm (15) of the C of the glass retaining strip (2) has on its side which is remote from the nonlengthened arm of the C a channel or rebate (20) which, with the face (21) of the glass which is adjacent to this glass retaining strip (2), forms a groove (22) to receive a sealing strip (23).

5. Window or door according to Claim 4, characterised in that the lengthened arm (15) of the C of the glass retaining strip (2) has between the rebate (20) or the like and the guide groove (10) for the slide (11) a plurality of longitudinally spaced apart fixing bores (24), the axes of which extend substantially at a right-angle to the plane of the slide (11).

6. Window or door according to at least one of the preceding Claims, characterised in that incorporated between the edge (18) of the pane and a bearting fache (13) of the rebate in the cross-member (6) incorporating the ventilator (1), for the glass retaining strip (2) which constitutes the basic member (5), there is a cross-sectionally angularly shaped spacer strip (14) which engages behind that face of the pane which is remote from the glass retaining strip, filling the intermediate space between the pane (3), the glass retaining strip (2) and the rebated bearing face (13), and in that the spacer strip (14) has or partially forms air through-flow passages (27).

7. Window or door according to Claim 6, characterised in that the spacer strip (14) in constructed in the manner of a toothed rack.

8. Window or door according to at least one of the preceding Claims, characterised in that the ventilator slide (11) is constructed in the manner of a toothed rack having rectangular teeth (29), the guide groove (10) being deeper for the back (33) of the toothed rack than the groove (9) for the free ends (32) of the teeth.

9. Window or door according to the preamble to Patent Claim 1, characterised in that in order to avoid reduction of the glazed area or widening of the frame cross-members, hollow narrow intermediate cross-member element (107; 126, 127) constitutes the basic member of the sliding ventilator and is disposed between a cross-member element (105, 121) of the outer window frame and, disposed adjacent to and parallel therewith, an inner cross-member element (106, 119) of a fixed glazed panel (103), the slider (115, 129) being shaped to be flat and the slider guide being formed in the intermediate cross-member element.

10. Window or door according to Claim 9, characterised in that the intermediate cross-member element consists of at least one profiled bar (108) or a hollow profile having in its strip or strips (109, 110) which extend parallel with the plane of the frame, a basic member perforation system (111, 112), the guide grooves (113, 114) for the ventilator slide (115) being formed immediately behind at least one of the perforations (111,112) in the basic member.

11. Window or door according to Claim 10, characterised in that the width of the guide grooves corresponds substantially to the height of the slide, the slide (115) having longitudinal edges angled-over to form a U-shaped cross-section.

12. Window or door according to Claim 10 or 11, characterised in that the window frame has on the outside a weather strip (117) which engages over but is at a distance from the intermediate cross-member element.

13. Window or door according to Claim 9, characterised in that the frame cross-member is the lower cross-member of a window frame (120) for in each case at least one fixed panel (119) and at least one displaceable casement (118), the sliding ventilator (128) being disposed between the planes of the fixed panel and of the casement.

14. Window or door according to Claim 13, characterised in that the frame cross-member consists substantially of a lower cross-member part (121) and a fit-on profile (122) with a track (125), the fit-on part constituting a basic member for the sliding ventilator (128).

15. Window or door according to Claim 14, characterised in that the fit-on part (122) is a supporting element (127) for the fixed panel (119) or is constructed at least in two parts, one of these parts being the fit-on part (122), and in that the sliding ventilator (128) is located between the fit-on part and the track (125) for the casement (118), the supporting element (127) having air through-flow apertures (132,133).

16. Window or door according to Claim 15, characterised in that the sliding ventilator is on a separate part of the fit-on profile (122) which is located between the supporting element (127) and the track (125), the fit-on profile (122) constituting a filling element (126).

17. Window or door according to Claim 16, characterised in that the filling element (126) and the supporting element (127) have a substantially U-shaped cross-section, the air through-flow apertures (132, 133) of the supporting element (127) being disposed on those arms of the U or profile walls (130, 131) which are directed downardly towards the lower cross-member element (121), the arm of the U or profile wall (134) of the filling element (126) which is adjacent the supporting element (127) likewise incorporating air through-flow apertures (135).

18. Window or door according to Claim 17, characterised in that integrally formed into the filling element (126) are guides for the ventilating slide (129).

19. Window or door according to the preamble to Patent Claim 1, wherein, to avoid reduction of the glazed area or widening of the frame cross-members, the cross-member is constructed as a hollow profiled bar and in that air through-flow apertures are constructed on two profile walls disposed one behind the other in the direction of through-flow, ventilating slides being disposed on the air through-flow apertures, characterised in that all ventilation apertures of at least one of these profile walls (51, 52; 85, 87) being capable of being covered by a common slider (55, 56; 81, 82) which is mounted in a continuous slider guide, the slider guide being integrally formed immediately behind the profile wall (51, 52; 85, 87) by integrally moulded guide grooves (57, 58) in the profiled bar (35, 36; 90, 91).

20. Window or door according to Claim 19, characterised in that the sliding ventilator (38, 39) is disposed on the window frame (37), of which the frame or cross-member face (66, 67) which points towards the casement overlap (65) and at least forming part of the cross-member (35, 36) which incorporates the sliding ventilator is at least partially set back in relation to the plane of abutment to form an inlet aperture or outlet orifice (69, 70) in the region of the casement overlap (65).

21. Window or door according to Claim 19 or 20, characterised in that the cross-member (35, 36) is constructed from at least two profiled cross-member elements (49, 50; 59, 60), of which one (50, 60) is produced from aluminium or the like and forms an outer cross-member part, while the other (49, 59) consists of synthetic plastics material and is an inner cross-member part, and in that the ventilator slide (55, 56) is mounted on the inner cross-member part.

22. Window or door according to Claim 21, characterised in that both profiled cross-member elements (49, 50; 59, 60) are connected to each other in notching or snap-action manner.

23. Window or door according to at least one of Claims 20 to 22, characterised in that the window frame (37) consists of in each case one continuous upper (35) and lover cross-member (36) and in each case one interposed left and right vertical or longitudinal member (41,42), connected to one another by screws (43,44) and nuts (45, 46) or the like, the two cross-members being provided with in each case one sliding ventilator (38, 39).

24. Window or door according to Claim 19, a further profiled wall of the cross-member being provided with apertures, characterised in that the apertures (86) are of substantially the same shape as those (84) of a second ventilating slide (82) displaceable in integrally moulded guide grooves directly alonside this profiled wall (85).

25. Window or door according to Claim 24, characterised in that the cross-member (92) which incorporates the two sliding ventilators (80) consists of an outer profiled cross-member element (90) and an inner profiled cross-member element (91), connected to each other through strips or webs (97, 98) of insulating material, and of which each incorporates a sliding ventilator.

26. Window or door according to Claim 25, characterised in that the outer insulating web (98) which is more remote from the pane (99) is masked on its outer face by a profiled rail (100) which is in particular form-lockingly connected to the two profiled cross-member elements (90, 91), the profile rail (100) having preferably on its outer face a channel (138) to receive a window or door fitting, e. g. a rotary fitting.

27. Window or door according to Claim 25 or 26, characterised in that the inner profiled cross-member element (90) is substantially shaped like a rectangular tube and forms the inner face of a casement cross-member (92) and its overlap, air through-flow apertures (95) being disposed at the end of the casement overlap of this cross-member.

## Revendications

1. Fenêtre ou porte avec un dormant et un châssis de battant avec un dispositif de ventilation à tiroir (1) incorporé, où au moins une partie d'au moins l'une des traverses ou montants (6) du dormant et/ou du châssis de battant (7) est conformée en corps ou analogue du dispositif de ventilation à tiroir, et est traversée par un canal de ventilation transversal au plan de la fenêtre ou de la porte, caractérisée en ce que, pour éviter une réduction de la surface de vitre, respectivement un élargissement des traverses ou montants du châssis, on a réalisé comme corps de base du dispositif de ventilation à tiroir (1) une baguette (2) de retenue du verre, qui présente en principe les mêmes dimensions que les autres baguettes de retenue du verre du châssis de la fenêtre, respectivement du châssis de la porte, et où, pour l'échange d'air, on a laissé libre un intervalle entre l'extrémité supérieure de la vitre (3) et la surface intérieure des éléments de traverse ou de montant (6) voisins, et où le tiroir (11) est conformé en tiroir plan et où le guide du tiroir est formé dans la baguette de retenue du verre.

2. Fenêtre ou porte suivant la revendication 1, caractérisée en ce que la baguette (2) de retenue du verre, formant le corps principal, a une section transversale à peu près en forme de C, et en ce que les branches intérieures de C présentent chacune une rainure de guidage (9, 10) pour le tiroir.

3. Fenêtre ou porte suivant la revendication 2, caractérisée en ce que l'une (15) des branches de C de la baguette (2) de retenue du verre, pour former une baguette d'appui (16) pour la vitre (3), est prolongée par rapport à celle-ci.

4. Fenêtre ou porte suivant la revendication 3, caractérisée en ce que la branche de C prolongée (15) de la baguette (2) de retenue du verre, présente une gorge ou une feuillure (20) de son côté non orienté vers la branche de C non prolongée, feuillure qui, avec la surface de verre (21) s'appliquant à cette baguette (2) de retenue du verre, forme une rainure réceptrice (22) pour une bande d'étanchéité ou de scellement (23).

5. Fenêtre ou porte suivant la revendication 4, caractérisée en ce que la branche de C prolongée (15) de la baguette (2) de retenue du verre présente, entre la feuillure (20) ou analogue et la rainure de guidage (10) pour le tiroir (11), plusieurs trous de fixation (14) disposés à distance les uns des autres, dont les axes s'étendent à peu prés perpendiculairement au plan du tiroir (11).

6. Fenêtre ou porte suivant au moins l'une des revendications précédentes, caractérisée en ce qu'entre le bord de la vitre (18) et une surface (13) d'application de la feuillure de la traverse ou montant (6) présentant le dispositif de ventilation (1), pour la baguette (2) de retenue du verre formant le corps de base (5), est engagée une baguette distanceuse (14) à section transversale en forme de cornière, qui s'applique par derrière à la vitre, à sa surface non orientée vers la baguette de retenue du verre, et qui remplit l'espace intermédiaire entre la vitre (3) de la baguette (2) de retenue du verre et la surface d'application (13) de la feuillure, et en ce que la baguette distanceuse (14) comporte ou forme partiellement des canaux (27) de passage de l'air.

7. Fenêtre ou porte suivant la revendication 6, caractérisée en ce que la baguette distanceuse (14) est réalisée à la façon d'une crémaillère.

8. Fenêtre ou porte suivant au moins l'une des revendications précédentes, caractérisée en ce que le tiroir de ventilation (11) est réalisé à la façon d'une crémaillère avec des dents rectangulaires (29) et en ce que la rainure de guidage (10) pour le dos (33) de la crémaillère est plus profonde que la rainure (9) pour les extrémités libres (32) des dents.

9. Fenêtre ou porte suivant le préambule de la revendication 1, caractérisée en ce que, pour éviter une réduction de la surface du verre, respectivement un élargissement des traverses ou montants du châssis, on réalisé comme corps de base du dispositif de ventilation à tiroir un élément de traverse ou de montant intermédiaire (107; 126, 127) étroit, creux, disposé entre un élément de traverse ou de montant (105, 121) du dormant extérieur, et un élément de traverse ou de montant intérieur (106, 119) le touchant parallèlement, d'une région vitrée fixe (103), le tiroir (115, 129) étant formé comme tiroir plan et le guide du tiroir étant formé dans l'élément de traverse ou de montant intermédiaire.

10. Fenêtre ou porte suivant la revendication 9, caractérisée en ce que l'élement de traverse ou de montant intermédiaire consiste en au moins une barre profilée (108) ou en un profilé creux qui présente à son ou à ses baguettes (109, 110) s'étendant parallèlement au plan du châssis, une perforation (111, 112) du corps de base, où, immédiatement derrière au moins l'une des perforations du corps de base (111, 112), sont formées les rainures de guidage (113,114) pour le tiroir de ventilation (115).

11. Fenêtre ou porte suivant la revendication 10, caractérisée en ce que largeur des rainures de guidage correspond à peu près à la hauteur du tiroir et en ce que le tiroir (115) présente des bords longitudinaux coudés pour la formation d'une section transversale en U.

12. Fenêtre ou porte suivant la revendication 10 ou 11, caractérisée en ce que le dormant porte extérieurement une baguette (117) de protection contre les intempéries, qui surplombe, avec un certain écart, l'élément de traverse ou de montant intermédiaire.

13. Fenêtre ou porte suivant la revendication 9, caractérisée en ce que la traverse du châssis est la traverse inférieure d'un dormant (120) au moins un champ fixe (119) et un battant au moins coulissant (118), et en ce que le dispositif de ventilation à tiroir (128) se trouve entre les plans du champ fixe et du battant.

14. Fenêtre ou porte suivant la revendication 13, caractérisée en ce que la traverse du châssis consiste en principe en une partie de traverse inférieure (121) et en un profil appliqué (122), avec un rail de roulement (125), la partie appliquée formant un corps de base pour le dispositif de ventilation à tiroir (128).

15. Fenêtre ou porte suivant la revendication 14, caractérisée en ce que la partie appliquée (122) constitue un élément d'appui (127) pour le champ fixe (119), ou est conformée en au moins deux parties, l'une de ces parties étant la partie appliquée (122), et en ce que, entre la partie appliquée et le rail de roulement (125) pour le battant (118), se trouve le dispositif de ventilation à tiroir (128), l'élément d'appui (127) étant pourvu d'ouvertures (132,133) depassage de l'air.

16. Fenêtre ou porte suivant la revendication 15, caractérisée en ce que le dispositif de ventilation à tiroir se trouve sur une partie séparée du profilé appliqué (122), placée entre l'élément d'appui (127) et le rail de roulement (125), laquelle partie forme un élément de remplissage (126).

17. Fenêtre ou porte suivant la revendication 16, caractérisée en ce que l'élément de remplissage (126) et l'élément d'appui (127) présentent une section transversale en principe en forme d'U, les ouvertures de passage d'air (132,133) de l'élément d'appui (127) se trouvant sur les branches d'U, respectivement sur les parois de profilés (130, 131) de celui-ci, dirigées vers le bas, vers l'élément de traverse inférieur (121), et en ce que la branche d'U, respectivement la paroi de profilé (134) voisine de l'élément d'appui (127), de l'élément de remplissage (126), présente également des ouvertures de passage d'air (135).

18. Fenêtre ou porte suivant la revendication 17, caractérisée en ce que, sur l'élément de remplissage (126) sont formés des guides pour le tiroir de ventilation (129).

19. Fenêtre ou porte suivant le préambule de la revendication 1, dans laquelle, pour éviter une réduction de la surface du verre, respectivement un élargissement des traverses ou montants du châssis, la traverse ou montant est conformée en barre profilée creuse, et en ce que, sur deux parois de profilés se trouvant l'une derrière l'autre dans la direction de passage, sont formées des ouvertures de passage d'air sur lesquelles se trouvent des tiroirs de ventilation, caractérisée en ce que toutes les ouvertures de ventilation d'au moins l'une de ces parois de profilés (51, 52; 85, 87) peuvent être couvertes au moyen d'un tiroir commun (55, 56; 81, 82), tiroir qui est monté dans un guide de tiroir continu, le guide de tiroir étant formé par des rainures de guidage (57, 58) de la barre profilée (35, 36; 90, 91) formées immédiatement derrière leurs parois de profilés (51, 52; 85, 87).

20. Fenêtre ou porte suivant la revendication 19, caractérisée en ce que le dispositif de ventilation à tiroir (38, 39) se trouve sur le dormant (37) dont la surface de châsis, respectivement de traverse ou de montant (66, 67) orientée vers le rebord (65) du battant, d'au moins la traverse ou montant (35, 36) présentant le dispositif de ventilation à tiroir, est décalée en arrière, au moins partiellement, par rapport au plan d'application, dans la région du rebord du battant (65), pour la formation d'une ouverture d'entrée ou de sortie (69,70).

21. Fenêtre ou porte suivant la revendication 19 ou 20, caractérisée en ce que la traverse - ou le montant - (35, 36) est construite d'au moins deux éléments de traverse - ou de montant - deux éléments de traverse - ou de montant - profilés (49, 50; 59, 60), dont l'un (50, 60) est d'aluminium ou analogue et forme une partie d'élément extérieure, tandis que l'autre (49, 59) est fait de matière synthétique et est une partie d'élément intérieure, et en ce que le tiroir de ventilation (55, 56) est monté sur la partie de traverse - ou de montant - intérieure.

22. Fenêtre ou porte suivant la revendication 21, caractérisée en ce que les deux éléments de traverse - ou de montant - profilés (49, 50; 59, 60) sont reliés entre eux par accrochage ou à déclic.

23. Fenêtre ou porte suivant au moins l'une des revendications 20 à 22, caractérisée en ce que le dormant (37) est fait chaque fois d'une traverse supérieure (35) et d'une traverse inférieure (36) continuées et de chaque fois un montant longitudinal ou vertical (41, 42) de gauche et de droite, pris entre elles, qui sont reliés entre eux par des vis (43, 44) et des écrous (45, 46) ou analogues, les deux traverses étant équipées chaque fois d'un dispositif de ventilation à tiroir (38, 39).

24. Fenêtre ou porte suivant la revendication 19, où une autre paroi profilée de traverse est pourvue de passages, caractérisée en ce que les passages (86) sont faits à peu près de même que ceux (84) d'un deuxième dispositif de ventilation à tiroir (82) déplaçable dans des rainures de guidage formées sur la pièce, immédiatement à côté de cette paroi profilée (85).

25. Fenêtre ou porte suivant la revendication 24, caractérisée en ce que la traverse (92) présentant les deux dispositifs de ventilation à tiroir (80) est composée d'un élément de traverse profilé extérieur (90) et d'un élément de traverse profilé intérieur (91), qui sont reliés par des baguettes ou des âmes (97, 98) de matière isolante et dont chacune présente un dispositif de ventilation à tiroir.

26. Fenêtre ou porte suivant la revendication 25, caractérisée en ce que l'âme isolante extérieure (98) plus éloignée de la vitre (99), est couverte de son côté extérieur par un rail profilé (100) et en ce que celui-ci est relié, en particulier avec adaptation des formes, aux deux éléments profilés de traverse (90, 91) et présente, de préférence de son côté extérieur, un canal de réception (138) pour une garniture de fenêtre ou de porte, par exemple une garniture de pivotement et de basculement.

27. Fenêtre ou porte suivant la revendication 25 ou 26, caractérisée en ce que l'élément de traverse profilé intérieur (90) a en principe la forme d'un tube de section quadrangulaire et forme la surface intérieure d'une traverse de battant (92) et le rebord de battant de celle-ci, des ouvertures de passage d'air (95) se trouvant sur le bord frontal du rebord de battant de cette traverse.
